# EUROPÄISCHE PATENTSCHRIFT

(11) **EP 0 031 112 B1**
(45) Veröffentlichungstag und Bekanntmachung des Hinweises auf die Patenterteilung: **07.03.1984**
(21) Anmeldenummer: 80107890.8
(22) Anmeldetag: 13.12.1980
(51) Int. Cl.: E01H 1/10

(54) **Vorrichtung zum Entwässern von Bodenflächen**
Apparatus for dewatering surface soils
Dispositif d'évacuation d'eau pour surfaces de terrain

(30) Priorität: 19.12.1979 AT 7998/79
(43) Veröffentlichungstag der Anmeldung: 01.07.1981
(73) Patentinhaber: Messner, Franz, A-6240 Radfeld Nr. 126 (AT); Unterwaditzer, Adolf, A-6233 Kramsach 321a (AT)
(72) Erfinder: Messner, Franz, A-6240 Radfeld Nr. 126 (AT); Unterwaditzer, Adolf, A-6233 Kramsach 321a (AT)
(74) Vertreter: Torggler, Paul, Dr.

## Beschreibung

Die Erfindung betrifft eine Vorrichtung zum Entwässern von sandigen Bodenflächen, wie Tennisplätzen, Sandbahnen u. dgl., mit einem Sauegelement, das eine zylinderförmige, perforierte Walze aufweist, die mit einer offenporigen Schaumstoffschichte überzogen und über Räder am Boden abgestützt ist, wobei die Schaumstoffschichte, deren spezifisches Gewicht vorzugsweise 20-40 kg/m³ beträgt, im Auflagebereich am Boden um ein vorbestimmtes Mass komprimiert ist und welches Saugelement über eine Saugleitung mit einem Wasserabscheider und einer Pumpe verbunden ist.

Eine solche Vorrichtung ist beispielsweise in der DE-OS 1 784 110 beschrieben. Sie besteht aus einer Walze, welche an einem Fahrgestell montiert ist und auf der zu entwässernden Fläche abgerollt werden kann. Die Walze ist mit einem Mantel aus saugfähigem Material verbunden, welches die Flüssigkeit vom Boden absaugt. Das Fahrgestell trägt einen Wassertank , welcher einerseits mit einer Saugpumpe und andererrseits mit einer unmittelbar an der Metallwalze angeordneten Ansaugdüse verbunden ist. Das Wasser in dem saugfähigen Mantel der Walze wird von der Ansaugdüse erfasst und in den Wassertank befördert.

Bei einer derartigen Vorrichtung kann jedoch vorkommen, dass beispielsweise bei sandigen Bodenflächen mit dem Wasser auch Bodenbestandteile von der Ansaugdüse erfasst und in den Wassertank befördert werden. Es kann auch zu einem Verstopfen der Ansaugdüse kommen.

Für die Entwässerung von sandigen Bodenflächen ist es auch bekannt geworden, mit einem Schwamm bezogene Walzen zu verwenden, wobei das vom Schaum aufgesaugte Wasser von einer bezogen zur Laufrichtung an der Hinterseite der Walze angeordneten Quetschrolle in eine Wanne ausgedrückt wird. Auch hier zeigt sich jedoch, dass der auf der Oberfläche der Schaumrolle anhaftende, vom Boden abgenommene Sand mit in die Auffangwanne befördert wird. Dies ist insbesondere deshalb ein gravierender Nachteil, weil eben an jenen Oberflächenbereichen des Bodens, an denen Wasserpfützen aufgrund von Vertiefungen liegen bleiben, bei der Entwässerung stets weitere Sandschichten entfernt werden.

Der Erfindung lag demgemäss die Aufgabe zugrunde, eine Vorrichtung der eingangs genannten Gattung dahingehend zu verbessern, dass bei sandigen Böden eine rasche Entwässerung möglich ist, wobei gewährleistet ist, dass dabei kein Sand vom Boden abgetragen wird.

Erfindungsgemäss ist hierzu vorgesehen, dass die Innenseite des Walzenmantels mit axial verlaufenden Mitnehmerschaufeln versehen ist, die jeweils paarweise in etwa radial von der Walze abstehen und nach innen auseinander streben und das in der Waize befindliche Wasser in einen mit der Saugleitung verbundenen Trichter schaufeln.

Diese Massnahme verhindert das Eindringen von Sand bzw. Bodenpartikeln in die Saugleitung nun nicht etwa dadurch, dass die Sandpartikel an einer Filterschicht festgehalten werden, sondern sie ermöglicht eine Vergrösserung der Saugöffnung und damit eine Absenkung der Ansauggeschwindigkeit der Luft bzw. des Wassers unter jenen Wert, bei dem die Sandpartikel mitgerissen werden. Der Einsatz einer Filterschicht, deren Filteröffnung kleiner als die Partikelgrössen sind, wäre ja schon deshalb nicht möglich, da eine solche Filterschicht sehr rasch verlegt werden würde.

Bei der erfindungsgemässen Vorrichtung wird das Wasser aus der Schaumstoffschichte weder direkt abgesaugt noch ausgequetscht, sondern die Schaumstoffschichte nimmt so lange Wasser vom Boden auf, bis sie vollständig durchtränk ist und somit die Kammer der Walze abschliesst. Durch das dadurch in der Kammer entstehende Vakuum wird Wasser an der Innenseite der Schaumstoffschichte in die Kammer abgegeben. Dieses Wasser wird von den Mitnehmerschaufeln aufgefangen und von diesen in die Auffangwanne geschöpft und der Saugleitung zugeführt.

Um einen kontinuierlichen Betrieb zu gewährleisten, ist es von Vorteil, wenn die Saugleitung über ein erstes Ventil wechselweise mit den Bodenanschlüssen zweier Sammeltanks als Wasserabscheiderverbindbarist, wobei das Ventil den jeweils freien Bodenanschluss mit einer Abpumpleitung verbindet, und dass ein mit dem ersten Ventil gekoppeltes, zweites Ventil je einen weiteren Anschluss der Sammeltanks wechselweise mit dem Zuluft- und Abluftanschluss der Luftpumpe verbindet.

Die Erfindung wird nachfolgend anhand von Ausführungsbeispielen näher erläutert.

Die Fig. 1 zeigt den Querschnitt eines Ausführungsbeispieles des Saugelementes der Vorrichtung und die Fig. 2 ein Schema der gesamten Vorrichtung.

Das Saugelement 1 besteht aus einer zylinderförmigen Walze 6, deren Mantel mit Durchtrittsöffnungen 7 für das Wasser versehen und miteiner offenporigen, elastischen Schaumstoffschichte 3 überzogen ist. An der Oberseite der Walze ist eine Quetschrolle 9 angeordnet, welche die Schaumstoffschichte 3 komprimiert. Im inneren der Walze 6 ist unterhalb der Quetschrolle eine Auffangwanne 10 vorgesehen, welche mit einer koaxial zur Walze 6 verlaufenden Saugleitung 2 kommuniziert. Weiters ist die Innenseite des Mantels der zylinderförmigen Walze 6 mit axial verlaufenden Mitnehmerschaufeln 11 versehen, welche jeweils paarweise radial nach innen auseinanderstrebend angeordnet sind. Wie in der Fig. 2 ersichtlich, stützt sich die Walze 6 weiters über beidseitig angeordnete Laufräder 8 am Boden ab, so dass die Schaumstoffschichte imAuffagebereich am Boden um ein vorbestimmtes Mass komprimiert ist.

Während des Betriebes herrscht im Innenraum der Walze 6 aufgrund der Verbindung mit der Saugleitung 2 Unterdruck. Die Walze wird am Boden abgewälzt und das auf demselben befindliche Wasser dringt im Auflagebereich in die Schaumstoffschichte ein.

Bereits im Auflagebereich oder etwas später in den Innenraum dringendes Wasser wird von den Mitnehmerschaufeln 11 bis über die Auffangwanne 10 gefördert und dort in diese abgegeben. Durch die paarweise Anordnung der Mitnehmerschaufeln kann die Walze 6 mittels des Handgriffes 12 in beliebiger Laufrichtung zur Entwässerung eingesetzt werden.

Um zu verhindern, dass der Sand beim Entwässern durch Transport auf der Oberfläche der Schamgummischicht 3 verlagert wird, hat es sich als günstig herausgestellt, wenn der Durchmesser der Walze grösser als etwa 300 mm ist. Weiters sind günstige Werte für die Dicke der Schaumstoffschichte etwa 40 mm während die Pressung im Anlagebereich am Boden etwa 15 mm betragen soll. Das spezifische Gewicht des Schaumstoffes beträgt vorteilhaft etwa 20-40 kg/m₃.

Die Quetschrolle 9 dient nicht in erster Linie dazu, Wasser in das Innere der Walze 6 zu quetschen, sondern vor allem dazu, eine derart leichte Quetschwirkung auszuüben, dass Wasser frei über den Aussenmantel der Wa!ze 6 bzw. der Schaumstoffschichte 3 rinnt, um diese kontinuierlich von eventuell daran haftenden Sandkörnchen zu befreien.

In Fig. 2 ist ein Schema der erfindungsgemässen Vorrichtung dargestellt, bei welchem das Saugelement 1 über eine Saugleitung 2 mit einer Pumpeinrichtung 14 verbunden ist, die eine kontinuierliche Entwässerung von grossen Bodenflächen ermöglicht. Diese Pumpeinrichtung kann dabei als mobiles, fahrbares Gerät ausgebildet sein. Es ist jedoch ebenso möglich, die Pumpeneinrichtung 14 stationär anzuordnen und auf den zu entwässernden Plätzen Saugleitungen zu verlegen, die dann mit den Saugelementen 1 gekuppelt werden könnten.

Die Pumpeinrichtung 14 weist zwei Sammeltanks 18 und 19 als Wasserabscheider auf. Jeder der Sammeltanks ist mit einem eigenen Anschluss 16 und 17 versehen und über ein Mehrwegeventil 15 wechselweise an die Saugleitung 2 und an einen Abpumpschlauch 20 schaltbar. Über ein zweites Mehrwegeventil 21 sind die Sammeltanks 18 und 19 wechselweise mit dem Zuluft- und Abluftanschluss einer Luftpumpe 24 verbindbar. Die beiden Ventile 15 und 21 werden von einer Zeitsteuereinrichtung 23 betätigt. Im Betrieb steuert die Zeitsteuereinrichtung 23 die beiden Ventile 15 und 21 für eine vorbestimmte Zeit in die dargestellte Lage, so dass die Saugleitung 2 mit dem Bodenanschluss 16 des Wassertanks 18 verbunden ist. Dieser Wassertank 18 steht andererseits mit dem Sauganschluss der Luftpumpe 24 in Verbindung. Das in der die Saugleitung 2 durchströmenden Luft enthaltende Wasser wird im Sammeltank 18 abgelagert. Zugleich ist der Druckanschluss der Luftpumpe 24 mit dem Wassertank 19 verbunden, während der Bodenanschluss 17 dieses Wassertanks über das Ventil 15 mit der Abpumpleitung 20 in Verbindung steht. Dadurch wird das im Sammeltank 19 enthaltene Wasser in die Abpumpleitung 20 gedrückt. Nach der vorbestimmten Zeit schaltet die Zeitsteuereinrichtung 23 die beiden Ventile 15 und 21 um, so dass nunmehr der Sammeltank 19 mit Wasser gefüllt wird, während sich der Sammeltank 18 entleert. Die erfindungsgemässe Pumpeinrichtung 14 kann daher mit relativ kleinen Wassertanks das Auslangen finden.

## Patentansprüche

1. Vorrichtung zum Entwässern von sandigen Bodenflächen, wie Tennisplätzen, Sandbahnen und dgl., mit einem Saugelement (1), das eine zylinderförmige, perforierte Walze (6) aufweist, die mit einer offenporigen Schaumstoffschichte (3) überzogen und über Räder (8) am Boden abgestützt ist, wobei die Schaumstoffschichte (3), deren spezifisches Gewicht vorzugsweise 20-40 kg/m³ beträgt, im Auflagebereich am Boden um ein vorbestimmtes Mass komprimiert ist und welches Saugelement (1) über eine Saugleitung (2) mit einem Wasserabscheider (18, 19) und einer Pumpe (24) verbunden ist, dadurch gekennzeichnet, dass die Innenseite des Walzenmantels mit axial verlaufenden Mitnehmerschaufeln (11) versehen ist, die jeweils paarweise in etwa radial von der Walze (6) abstehen und nach innen auseinanderstreben und das in der Walze befindliche Wasser in einen mit der Saugleitung verbundenen Trichter (10) schaufeln.

2. Vorrichtung nach Anspruch 1, dadurch gekennzeichnet, dass die Saugleitung (2) über ein erster Ventil (15) wechselweise mit den Bodenanschlüssen (16, 17) zweier Sammeltanks (18, 19) als Wasserabscheider verbindbar ist, wobei das Ventil (15) den jeweils freien Bodenanschluss (16, 17) mit einerAbpumpleitung (20) verbindet, und dass ein mit dem ersten Ventil (15) gekoppeltes, zweites Ventil (21) je einen weiteren Anschluss des Sammeltanks (18, 19) wechselweise mit dem Zuluft- und Abluftanschluss der Luftpumpe (22) verbindet.

## Claims

1. Apparatus for draining sandy ground areas, such as tennis-courts, sand-tracks and the like, comprising a suction element (1) which has a cylindrical perforated roller (6) which is covered with a layer of open-pore foam plastics material and rests on the ground by means of wheels (8), the foam plastics layer (3), whose specific weight is preferably between 20 and 40 kg/m³, being compressed by a preset dimension in the region of contact with the ground, and said suction element (1) being connected to water separating means (18, 19) and a pump (24) by means of a suction pipe (2), characterized in that the inner side of the roller surface is provided with axially extending scoops (11) which are arranged in pairs substantially radially projecting from the roller (6) and diverging towards the inside and scooping the water which is in the roller into a basin (10) connected to the suction pipe.

2. Apparatus according to claim 1, characterized in that the suction pipe (2) is alternately connectable to the bottom fittings (16, 17) of two collecting tanks (18, 19) as water separating means by means of a first valve (15), the valve (15) connecting the free bottom fitting (16, 17) with a discharge pipe (20), and that a second valve (21) coupled to the first valve (15) alternately connects one further fitting, each, of the collecting tank (18, 19) to the air inlet-and outlet fitting of the air pump (22).

## Revendications

1. Dispositif d'évacuation d'eau pour surfaces de terrains sableuses, comme des terrains de tennis, des pistes en sable et analogues, comportant un élément d'aspiration (1), qui est pourvu d'un tambour perforé (6) en forme de cylindre, qui est revêtu d'une couche de matière expansée à pores ouverts (3) et qui s'appuie sur le sol par l'intermédiaire de roues (8), la couche de matière expansée (3), dont le poids spécifique est de préférence de 20 à 40 kg/m³, étant comprimée d'un degré prédéterminé dans la zone d'appui sur le sol, et ledit élément d'aspiration (1) étant relié par l'intermédiaire d'un tuyau d'aspiration (2) avec un séparateur d'eau (18, 19) et d'une pompe (24), caractérisé en ce que le côté intérieur de l'enveloppe de tambour est pourvu de palettes d'entraînement (11), qui font saillie du tambour (6) respectivement par paires et à peu près radialement, qui s'écartent l'une de l'autre vers l'intérieur et qui écopent l'eau se trouvant dans le tambour dans un entonnoir (10) relié au tuyau d'aspiration.

2. Dispositifs selon la revendication 1, caractérisée en ce que le tuyau d'aspiration (2) peut être relié par l'intermédiaire d'un premier distributeur (15) alternativement avec les raccords de fond (16, 17) de deux cuves collectrices (18,19) sous forme de séparateurs d'eau, le distributeur (15) reliant le raccord de fond (16, 17) respectivement libre aves un tuyau de pompage (20) et en ce qu'un second distributeur (21), relié au premier distributeur (15), relie respectivement un autre raccord de la cuve collectrice (18, 19) alternativement aves la tubulaire d'admission et de décharge d'air de la pompe à air (22).
